# FASCICULE DE BREVET EUROPEEN

(11) **EP 2 524 851 B1**
(45) Date de publication et mention de la délivrance du brevet: **05.06.2013**
(21) Numéro de dépôt: 11177143.2
(22) Date de dépôt: 10.08.2011
(51) Int. Cl.: B61F 7/00, B61F 3/16

(54) **Installation pour modifier l'écartement des roues d'un véhicule ferroviaire en mouvement**
Ändern des Abstands von Schienenfahrzeug in Bewegung Räder-Installation
Installation to change the wheel's spacing of a rail vehicle in motion

(30) Priorité: 27.08.2010 FR 1003465
(43) Date de publication de la demande: 21.11.2012
(73) Titulaire: Guillemaut, Henri, 74380 Cranves Sales (FR)
(72) Inventeur: Guillemaut, Henri, 74380 Cranves Sales (FR)
(74) Mandataire: Perrier, Jean-Pierre

(56) Documents cités:
- WO-A1-2006/027485
- WO-A1-2009/071768
- CH-A- 517 612

## Description

L'invention concerne une installation pour modifier l'écartement des roues d'un bogie de véhicule ferroviaire en mouvement et possédant des roues à écartement réglable entre au moins deux valeurs.

Les réseaux ferrés utilisés dans le monde pour la circulation sur rails des véhicules ferroviaires transportant des personnes et/ou des marchandises se répartissent en trois grandes catégories se distinguant par la valeur de l'écartement de la voie :
- le réseau standard International ayant un écartement de 1 435 mm,
- le réseau Russe ayant un écartement de 1 524 mm,
- le réseau Ibérique ayant un écartement de 1 668 mm.

Pour qu'un convoi de véhicules ferroviaires puisse passer d'un réseau ayant un écartement donné à un autre réseau ayant un écartement différent, il est nécessaire d'utiliser du matériel roulant spécial. A défaut, il faut mobiliser deux convois ferroviaires aptes à circuler sur des réseaux ayant des écartements différents et, dans la zone de transit entre les réseaux, transférer les personnes et les marchandises depuis les véhicules d'un convoi vers ceux de l'autre convoi.

Cela prend du temps et n'est pas favorable à la réduction des temps de déplacements entre pays frontaliers.

Pour remédier à cela, le document CH517612 fournit une installation dans laquelle chaque roue d'un bogie est montée coulissante sur son arbre, pour pouvoir, dans une installation de changement d'écartement, être déplacée transversalement par des contre rails qui, venant en contact avec les deux cotés de chaque roue et à sa base, sont posées au sol en formant un V convergeant ou divergeant

Ce mode de déplacement des roues sur leur essieu génère des frottements importants qui sont des sources d'usure et de coincement.

Le document WO2006/027485, au nom du déposant, remédie à cela en montant chaque roue à l'extrémité d'un bras, qui est lui-même monté libre en rotation et coulissant sur son axe, mais dont les mouvements de translation sur cet axe sont commandés par un vérin pneumatique axial et à double effet éliminant par sa position axiale les risques de coincement.

Dans le document WO2009/071768, également au nom du déposant, chaque boggie pour véhicule ferroviaire est muni de roues à écartement réglable entre au moins deux positions. Dans une forme de réalisation, chaque roue est solidaire de deux bouts d'arbre opposés pouvant coulisser transversalement dans leurs paliers. Chaque bout d'arbre coopère, d'une part, avec des moyens de verrouillage, déverrouillable, le calant dans chacune de ses positions transversales et, d'autre part, avec des moyens d'assistance aptes à lui communiquer un mouvement de translation transversale au moins dans un sens lors du changement d'écartement.

La présente invention à pour objet de compléter l'équipement ménagé sur les véhicules dans le but de modifier l'écartement des roues pour l'adapter à celui d'un réseau ferroviaire en fournissant des moyens à poste fixes facilitant cette adaptation.

Elle concerne plus particulièrement une installation *comprenant des moyens F installés à poste fixe et des moyens M portés par chaque véhicule ferroviaire, et dans laquelle chacune des chaque roue de ces véhicules ferroviaires* est solidaire de deux bouts d'arbre opposés pouvant coulisser transversalement dans leurs paliers, chaque bout d'arbre coopérant, d'une part, avec des moyens de verrouillage déverrouillable le calant dans chacune de ses positions transversales et, d'autre part et lors du changement d'écartement, avec des moyens d'assistance aptes à lui communiquer un mouvement de translation transversale, ces moyens étant commandés par un boitier de commande apte à être porté par le véhicule V.

A cet effet, dans l'installation selon l'invention les moyens F installés à un poste fixe de modification de l'écartement des roues comprennent :
- une zone Z1 avec des rails de roulement ayant un écartement large L1,
- une zone Z3 avec des rails de roulement ayant un écartement réduit L2,
- et une zone de transition Z2 dans laquelle l'écartement des rails de roulement varie de manière symétrique et régulière par rapport à l'axe médian de la voie et entre la valeur maximale L1 de l'écartement de la zone large Z1 et la valeur L2 de la zone étroite Z3,
- et, au moins sur la longueur du poste F, deux rails conducteurs de l'électricité, disposés parallèlement et entre les deux rails de roulement;
tandis que les moyens mobiles M portés par les véhicules comprennent le boîtier de commande, et sous chaque véhicule ferroviaire, au moins deux patins conducteurs de l'électricité espacés transversalement et aptes à venir en contact avec les rails conducteurs, ces patins étant reliés électriquement au boitier de commande aptes à être portés par le véhicule.

Grace à cet aménagement, quand le véhicule parvient au poste de modification de l'écartement des voies, ses patins conducteurs viennent en contact avec les rails conducteurs et permettent l'alimentation électrique des moyens régissant le déverrouillage des moyens de verrouillage en translation des bouts d'arbre et les moyens pneumatiques d'assistance de la translation des arbres dans leur paliers. L'assistance à la translation tranversale des arbres et des roues n'est déclenchée que quand ces roues circulent sur le tronçon de voie modifiant l'écartement.

Dans une forme d'exécution de l'invention, au poste de changement d'écartement, les rails de roulement sont bordés, intérieurement et/ou extérieurement, par des contrerails aptes à venir en contact avec le boudin des roues ou chaque roue pour participer à la translation transversale de la roue.

Cet aménagement garantit que le déplacement transversal de chaque roue s'effectue en rapport avec la variation de l'écartement entre les rails de roulement et supprime tous risques de déraillement.

Avantageusement, les rails conducteurs de l'électricité sont portés par des isolateurs et de manière que leurs faces supérieures soient à un niveau vertical supérieur à celui des faces supérieures des rails pour roues.

Grâce à cette précaution les patins ne risquent pas, hors de la zone de modification de l'écartement, de heurter des équipements de voie, tels que pédales de commande ou « crocodiles ».

Dans une forme d'exécution préférée, les rails conducteurs de l'électricité sont alimentés électriquement par une armoire de commande sous le contrôle de moyens réagissant ou détectant l'entrée et la sortie d'un véhicule ferroviaire dans le poste de modification de l'écartement.

Ainsi, c'est seulement lorsqu'un véhicule traverse le poste de modification de l'écartement que le courant circule dans les rails électriques, de sorte que, quelles que soient les caractéristiques du courant, le personnel est protégé.

Dans une réalisation, dans chacune des zones Z1 et Z2 ayant un écartement de voie constant, chacun des rails de roulement comporte des déformations locales, vers l'intérieur et vers l'extérieur, de l'ordre de 3 à 5 millimètres par rapport à la direction théorique du rail, apte, après déverrouillage des arbres, à déplacer transversalement les boudins de roues pour décoller ces arbres de leur paliers.

Ces déformations sinisoïdales des rails exercent sur les boudins de roues des efforts transversaux qui se communiquent aux arbres et éliminent ainsi tout effort résistant pouvant, par effet de gommage, gêner la translation de réglage.

D'autre caractéristiques et avantages ressortiront de la description qui suit, en référence au dessin schématique annexé, dans lequel :
Figure 1 est une vue de coté en coupe partielle d'une forme d'exécution d'un boggie équipant un véhicule selon l'invention ;
Figure 2 est une vue en plan par dessus du boggie de figure 1,
Figure 3 est une vue en plan par-dessus d'une forme de réalisation du poste de modification de l'écartement ;
Figure 4 est une vue partielle en coupe suivant IV-IV de figure 3, montrant à échelle agrandie les différents rails, contre rails et isolateurs ;
Figure 5 est une vue partielle en coupe suivant V-V de figure 2 montrant à échelle agrandie les moyens pneumatiques associés aux bouts d'arbre d'une roue ;
Figure 6 est une vue en coupe suivant VI-VI de figure 5 montrant une forme d'exécution des moyens de verrouillage d'un bout d'arbre.

Les moyens décrits dans les documents antérieurs du déposant et qui sont utiles à la compréhension de l'invention par l'homme de métier, vont d'abord être décrits en référence aux figures 1 à 2 et 5 à 6.

A ces figures, la référence V désigne le châssis du véhicule, C le châssis du boggie et B1, B2 les châssis de deux bissels opposés portant chacun un train de roues coaxiales. Le châssis C du boggie est un châssis cage comprenant deux parois horizontales, respectivement supérieure 2a et inférieure 2b, reliées par des montants 3 et/ou des parois extrêmes 4. Ce châssis est articulé autour d'un pivot vertical 5 porté par le châssis V du véhicule.

Les châssis B1 et B2 des deux bissels sont articulés sur le boggie par des articulations 18, dont l'axe vertical Z sécante l'axe géométrique horizontal G1 ou G2 du train de roues correspondant. Le châssis de chaque bissel se prolonge à l'opposé de son train de roues et vers l'autre bissel par une tête 6a, 6b, disposée autour du pivot vertical 5 et comportant une articulation de commande de pivotement du bissel, désignée de façon générale par A.

Comme le montre la figure 2, la tête 6a ou 6b a une forme générale triangulaire et est solidaire de deux fourches latérales dont les bras 8 sont espacés par un intervalle E accueillant une roue 9. Celle ci est calée sur deux bouts d'arbre 10 et est indépendante en rotation de l'autre roue du même train de roues. Les deux bouts d'arbres sont montés libres en rotation dans des boites d'essieu 11, portées par les bras. Chaque châssis B1 ou B2 comporte donc deux roues 9 coaxiales formant un train, avant ou arrière, puisque le boggie porte deux bissels. Les châssis B1 et B2 présentent des surfaces d'appui 12 pour les ressorts de suspension 13, prenant appui sur la paroi supérieure 2a du châssis C du boggie.

Chacune des roues 9 est déplaçable en translation dans l'intervalle E dont la valeur est égale, au jeu fonctionnel près, à l'épaisseur de la roue 9 majorée de la moitié de la différence L1 - L2 entre les écartements des voies sur lesquelles le véhicule peut être amené à circuler. C'est ainsi que pour des véhicules européens amenés à circuler sur des voies à l'écartement standard de 1,435 mètre et sur des voies à l'écartement espagnol de 1,668 mètre, la course transversale de chaque roue est de 116,5 millimètres. Elle est de 217,5 millimètres pour passer de l'écartement standard à l'écartement métrique, par exemple pour passer d'une voie pour train à une voie pour tram, ou inversement.

Cet aménagement met en oeuvre des moyens complémentaires assistant le déplacement de chaque roue 9 dans son bissel et des moyens de verrouillage dans chacune des positions de chaque roue.

Dans la forme d'exécution représentée aux figures 5 et 6, chaque boite d'essieu 11 s'étend entre les deux parois du bras 8 et présente un alésage épaulé 61 dans lequel est calé un roulement 62, à aiguilles ou à rouleaux. Chaque bout d'arbre 10 est monté libre en rotation et en translation dans ce roulement 62 et est lié à un prolongement 10b, avec interposition d'une butée à billes 63 empéchant que le mouvement de rotation de l'arbre 10 se transmette au prolongement 10b.

Ce prolongement 10b comporte, dans la boite d'essieu 11, deux gorges 64, espacées et aptes chacune à coopérer avec un verrou radial de calage 65. Le corps 66 du verrou est porté par la boite d'essieu 11 et contient un piston pneumatique 66b à simple effet, privilégiant l'action de rappel du ressort 66a pour maintenir le verrou 65 en position verrouillée et ne faisant appel au flux pneumatique que pour assurer le déverrouillage avant et pendant la phase de réglage de l'écartement .

Au-delà des gorges 64, chaque prolongement 10b est conformé en piston pneumatique 67 apte à être déplacé dans une chambre étanche 68. Cette dernière est reliée, par un canal 70 et des conduits 71, à une boite de commande non représentée. Celle-ci à pour fonction de régir successivement :
- l'alimentation pneumatique des corps 66 pour assurer le déplacement des verrous 65 dans le sens de leur deverrouillage,
- l'alimentation des chambres 68, ayant le plus petit volume et la mise à l'atmosphère des chambres disposées de l'autre coté de chaque roue, pour assister le déplacement transversal des arbres 10 et des roues 9,
- et, en fin de mouvement, la mise à l'atmosphère des moyens de commande 66, pour rendre prépondérants les ressorts 66a et assurer, par le verrou 65 correspondant, le verrouillage de la roue 9 dans sa nouvelle position transversale.

L'installation selon l'invention comprend des moyens F installés à poste fixe et des moyens M portés par chacun des véhicules ferroviaires.

La figure 3 montre que les moyens faisant partie d'un poste fixe F de modification de l'écartement des roues, comprennent :
- une zone Z1 avec des rails de roulement 80 ayant un écartement large L1, et s'étendant avec un écart constant sur un longueur S1 ;
- une zone Z3 avec les mêmes rails 80, mais ceux-ci ayant un écartement constant réduit L2 et s'étendant sur une longueur S3 ;
- et une zone de transition Z2 de longueur S2 et dans laquelle l'écartement entre les deux rails 80 varie de manière symétrique et régulière par rapport à l'axe médian de la voie et entre la valeur maximale L1 de l'écartement de la zone large Z1 et la valeur L2 de la zone Z3, correspondants aux deux écartements de voies ;
- et, au moins sur la longueur du poste F, deux rails 81 conducteurs de l'électricité, disposés parallèlement et entre les deux rails de roulement.

Les rails conducteurs 81 sont portés par des isolateurs 82 et de manière que leur face supérieure soit à une distance H1 du sol ayant une valeur supérieure à la distance H2 entre le sol et le sommet des rails 80. Ils sont connectés électriquement par des conducteurs 83 à un poste fixe d'alimentation 84. Ce dernier est relié par des circuits électriques 85a et 85b à des feux de signalisation 86 et à des détecteurs de passage 87.

Dans la zone de transition Z2 et comme montré dans la forme d'exécution de la figure 4, les rails 80 sont bordés intérieurement par des contre-rails 88 aptes à venir en contact avec le boudin 9a des roues 9 pour guider leur translation transversale, dans le sens de l'écartement. Cette zone Z2 peut aussi être bordée extérieurement par des contre-rails aptes à venir en contact avec la roue pour l'assister dans sa translation vers l'intérieur de la voie.

Dans une autre forme de réalisation concernant plus particulièrement les trams, le guidage des roues est assuré par le talon ou par les bords de la gorge des rails constituant la voie.

Avantageusement, dans la zone de transition Z2, les rails de roulement 80, contre-rails 88 et roues 9 sont lubrifiés au moins dans leurs parties venant en contact pour réduire les frottements métal contre métal, générant des échauffements, des usures et des bruits. Cette lubrification peut être effectuée manuellement ou automatiquement, par exemple par des moyens de pulvérisation non représentés.

Les moyens M portés par chaque véhicule comprennent au moins deux patins 90 conducteurs de l'électricité et, en l'occurrence, deux brosses métalliques, espacés transversalement et aptes à venir en contact avec les rails conducteurs 81. Chaque patin 90 est portés sous le véhicule par des moyens isolants et est reliés électriquement par des conducteurs 91 au boitier de commande disposé dans le véhicule et régissant le fonctionnement des moyens pneumatiques 65-66 de verrouillage des arbres de roue et ceux 67-68 d'assistance à la translation des arbres d'un train de roues.

Grâce à la hauteur H1 des rails conducteurs 81, les patins 90 sont à un niveau qui leur permet de ne pas rencontrer les appareils de voie, tels que pédales, aiguillages, crocodiles ou équivalents.

Quand un convoi de véhicules parvient à proximité d'un poste F de modification de l'écartement des roues, sa machine de traction est détachée du convoi, orientée sur une voie de garage et remplacée par une machine pousseuse. C'est parce qu'il n'existe pas, à ce jour, de machine équipée de roues à écartement variable que cette phase préparatoire est indispensable.

Pendant l'opération de modification de l'écartement des roues, le convoi est déplacé à faible allure sur l'installation F, par exemple à une vitesse comprise entre 5 et 10 Km/h, en direction de la zone Z1 ou Z3.

Dès que le premier véhicule est détecté par un capteur 87 le poste de commande 84 alimente électriquement les rails conducteurs 81 et permet aux patins 90 d'alimenter les moyens de commande électropneumatiques. Les moyens de verrouillage 65-66 sont d'abord amenés pneumatiquement en position de libération des arbres 10, puis ce sont les moyens 67-68 d'assistance à la translation qui sont alimentés pneumatiquement.

Le choix entre les moyens d'assistance pneumatique qui sont disposés à l'intérieur du bogie et ceux qui sont disposés à l'extérieur, est effectué en fonction du sens de déplacement du véhicule ferroviaire sur la zone Z2, donc entre réduction ou accroissement de l'écartement, et peut donc être automatiquement réalisé par le poste de commande. Dans une réalisation, la position transversale de chaque roue 9 et celle de chaque verrou 65-66 sont détectées par des contacts électriques portés par le véhicule et réagissant sur les moyens de commande électropneumatiques et sur des moyens de contrôle, visuels ou sonores de ces positions.

Quand un véhicule est déplacé sur la zone de transition Z2, les boudins de ses roues 9 viennent en contact soit avec les champignons de ces rails, soit avec le bord des contre-rails 88 et sont soumis à des efforts transversaux qui, avec l'aide des moyens d'assistance pneumatique 67-68, provoquent les déplacements transversaux de ces roues, entre leur position d'origine et leur position correspondant à un autre écartement de voie.

Quand le véhicule quitte le poste F de modification de l'écartement des roues, avec toutes les roues de ses boggies au nouvel écartement, les patins 90 perdent contact avec les rails 81 alimentés électriquement, de sorte que la boite de commande électropneumatique du véhicule n'est plus alimentée. Il en résulte que les divers moyens pneumatiques sont reliés à l'atmosphère et que, dans les moyens de verrouillage 65-66, les ressorts 66a deviennent prépondérants et ramènent les verrous 65 en position de verrouillage, en assurant le blocage de chaque roue 9 dans sa nouvelle position. Il est à noter que l'arbre 10 de chaque roue est bloqué en translation par un verrou intérieur et par un verrou extérieur, ce qui garantit son calage en translation.

En sortie du poste F, le convoi est à nouveau attelé à une machine motrice dont l'écartement des roues correspond au nouvel écartement des roues du véhicule.

Dans une forme de réalisation, dans chacune des zones Z1 et Z3 ayant un écartement de voie constant, chacun des rails 80 comporte des déformations locales, vers l'intérieur et vers l'extérieur, de l'ordre de 3 à 5 millimètres pour une longueur de plusieurs mètres, par rapport à la direction théorique du rail, lui donnant localement et en vue par-dessus une forme sinusoïdale.

Cet agencement, qui est réalisé sur les rails dans une zone de ceux-ci située après la zone dans laquelle les verrous 65 sont déverrouillés, utilise le contact des boudins contre les rails pour générer des efforts transversaux alternés dégommant les arbres de leur palier et rendant plus aisée la translation ultérieure modifiant la valeur de l'écartement des roues.

Là aussi, les rails 80 peuvent être associés à des moyens de lubrification localisée, manuels ou automatiques, réduisant les frottements, les usures et les bruits.

Le dispositif de réglage de l'écartement des roues qui a été décrit dans une application avec deux écartements, peut aussi fonctionner avec d'autres écartements ayant des valeurs intermédiaires. Ainsi, pour un véhicule dont les roues peuvent présenter comme écartement minimal, celui standard de 1,435 mètre et comme écartement maximal, celui espagnol de 1,668 mètre, pour obtenir un calage des roues pour un écartement intermédiaire, correspondant par exemple à celui des voies russes, ayant une valeur de 1,524 mètre, il suffit, sur chaque prolongement 10b, d'ajouter une gorge supplémentaire entre les gorges 64.

Il ressort de ce qui précède que l'installation selon l'invention complète harmonieusement les véhicules équipés de moyens de modification de l'écartement des roues décrits dans l'état de la technique et permet, par des moyens simples, peu onéreux et de fonctionnement rapide, sûr et fiable, de résoudre le problème du changement d'écartement des roues pour l'adapter aux écartement de voies rencontrés. L'installation n'utilise une source de courant électrique que pendant le passage des véhicules et se sert de l'air comprimé disponible dans tous véhicules ferroviaires pour actionner temporairement des moyens pneumatiques, tout en utilisant la force mécanique de ressorts pour assurer les fonctions sécuritaires, telle que le verrouillage des arbres de roue.

## Revendications

1. Installation pour modifier l'écartement des roues d'un bogie de véhicule ferroviaire en mouvement, la dite installation comprenant des moyens F installés à poste fixe et des moyens M portés par chacun des véhicules ferroviaires, alors que chaque véhicule est muni de roues (9) à écartement réglable entre au moins deux positions, chacune des roues (9) étant solidaire de deux bouts d'arbre opposés (10) pouvant coulisser transversalement dans leurs paliers (11), chaque bout d'arbre (10) coopérant, d'une part, avec des moyens de verrouillage (65, 66) déverrouillable le calant dans chacune de ses positions transversales et, d'autre part et lors du changement d'écartement, avec des moyens d'assistance (67) aptes à lui communiquer un mouvement de translation transversale, ces moyens étant commandés par un boîtier de commande apte à être porté par le véhicule V, **caractérisé en ce que** que :
- A) les moyens F installés à un poste fixe F de modification de l'écartement des roues (9), comprennent
• une zone Z1 avec des rails de roulement (80) ayant un écartement constant large L1,
• une zone Z3 avec des rails de roulement (80) ayant un écartement constant réduit L2,
• et une zone de transition Z2 dans laquelle l'écartement des rails de roulement (80) varie de manière symétrique et régulière par rapport à l'axe médian de la voie et entre la valeur maximale L1 de l'écartement de la zone large Z1 et la valeur L2 de la zone étroite Z3
• et, au moins sur la longueur du poste F, deux rails (81) conducteurs de l'électricité, disposés parallèlement et entre les deux rails de roulement (80);
- B) tandis que les moyens mobiles M portés par les véhicules comprennent le boîtier de commande, et sous chaque véhicule ferroviaire V, au moins deux patins (90), conducteurs de l'électricité, espacés transversalement et aptes à venir en contact avec les rails conducteurs (81), ces patins étant reliés électriquement au boîtier de commande et étant aptes à être portés par le véhicule.

2. Installation pour modifier l'écartement des roues d'un bogie de véhicule ferroviaire selon la revendication 1 **caractérisé en ce que**, au poste de modification de l'écartement, les rails de roulement (80) sont bordés, intérieurement et/ou extérieurement, par des contre-rails (88) aptes à venir en contact avec le boudin (9a) des roues (9) ou la roue pour guider leur translation transversale.

3. Installation pour modifier l'écartement des roues d'un bogie de véhicule ferroviaire selon la revendication 1 **caractérisé en ce que** les rails (81) conducteurs de l'électricité sont portés par des isolateurs (82) et de manière que leur face supérieure soit à une distance du sol (H1) supérieure à celle (H2) de la face supérieure des rails de roulement (80).

4. Installation pour modifier l'écartement des roues d'un bogie de véhicule ferroviaire selon la revendication 1 **caractérisé en ce que** les rails (81) conducteurs de l'électricité sont alimentés électriquement par une armoire de commande (84) et sous le contrôle de moyens (87) réagissant ou détectant l'entrée et la sortie d'un véhicule ferroviaire V au poste F de modification de l'écartement des roues.

5. Installation pour modifier l'écartement des roues d'un bogie de véhicule ferroviaire selon la revendication 1 **caractérisé en ce que**, dans chacune des zones Z1 et Z3 ayant un écartement de voie constant, chacun des rails de roulement (80) comporte des déformations transversales, vers l'intérieur et vers l'extérieur, donnant à chaque rail (80) un profil sinusoïdal apte, après déverrouillage des arbres (10), à déplacer transversalement les boudins de roues (9a) pour décoller ces arbres de leur paliers (11).

6. Installation pour modifier l'écartement des roues d'un bogie de véhicule ferroviaire selon la revendication 1 **caractérisé en ce qu'**elle comprend, dans la zone de transition Z2, des moyens assurant la lubrification des rails de roulement (80), des contre-rails (88) et des roues (9) dans leurs parties venant en contact les unes avec les autres.

7. Installation selon la revendication 1 **caractérisée en ce qu'**elle comprend des vehicules ferroviaires avec des bogies et **en ce que** chaque véhicle comporte dans chacun de ses bogies B1 ou B2 des contacts électriques qui, détectant la position transversale de chacune des roues (9) de ses trains de roues et la position de ses moyens de verrouillage (65-68), sont reliés électriquement au boîtier de commande électropneumatique dont l'alimentation est assurée par les patins (90).

## Patentansprüche

1. Anlage zum Ändern des Abstands der Räder eines Drehgestells eines in Bewegung befindlichen Schienenfahrzeugs V, wobei die Anlage stationär eingebaute Einrichtungen F und von jedem der Schienenfahrzeuge getragene Einrichtungen M enthält, während jedes Fahrzeug mit Rädern (9) mit zwischen mindestens zwei Stellungen einstellbarem Abstand versehen ist, wobei jedes der Räder (9) fest mit zwei entgegengesetzten Wellenstümpfen (10) verbunden ist, die quer in ihren Lagern (11) gleiten können, wobei jeder Wellenstumpf (10) einerseits mit entriegelbaren Verriegelungseinrichtungen (65, 66), die ihn in jeder seiner Querstellungen fixieren, und andererseits und bei der Abstandsänderung mit Hilfseinrichtungen (67) zusammenwirkt, die ihm eine Quertranslationsbewegung verleihen können, wobei diese Einrichtungen von einem Steuergerät gesteuert werden, das vom Fahrzeug V getragen werden kann, **dadurch gekennzeichnet, dass**:
- A) die an einer stationären Stelle F eingebauten Einrichtungen F zur Änderung des Abstands der Räder (9) enthalten
• eine Zone Z1 mit Fahrschienen (80), die einen breiten konstanten Abstand L1 haben,
• eine Zone Z3 mit Fahrschienen (80), die einen verringerten konstanten Abstand L2 haben,
• und eine Übergangszone Z2, in der der Abstand der Fahrschienen (80) symmetrisch und gleichmäßig bezüglich der Mittelachse des Gleises und zwischen dem maximalen Wert L1 des Abstands der breiten Zone Z1 und dem Wert L2 der schmalen Zone Z3 variiert,
• und mindestens über die Länge der Stelle F zwei stromleitende Schienen (81), die parallel zu und zwischen den zwei Fahrschienen (80) angeordnet sind;
- B) während die von den Fahrzeugen getragenen Einrichtungen M das Steuergerät und unter jedem Schienenfahrzeug V mindestens zwei stromleitende Kontaktschuhe (90) enthalten, die in Querrichtung beanstandet sind und mit den leitenden Schienen (81) in Kontakt kommen können, wobei diese Kontaktschuhe elektrisch mit dem Steuergerät verbunden sind und vom Fahrzeug getragen werden können.

2. Anlage zum Ändern des Abstands der Räder eines Drehgestells eines Schienenfahrzeugs nach Anspruch 1, **dadurch gekennzeichnet, dass** an der Änderungsstelle des Abstands die Fahrschienen (80) innen und/oder außen von Leitschienen (88) umrandet werden, die mit dem Spurkranz (9a) der Räder (9) oder dem Rad in Kontakt kommen können, um ihre Quertranslation zu führen.

3. Anlage zum Ändern des Abstands der Räder eines Drehgestells eines Schienenfahrzeugs nach Anspruch 1, **dadurch gekennzeichnet, dass** die stromleitenden Schienen (81) von Isolatoren (82) und so getragen werden, dass ihre Oberseite sich in einem Abstand (H1) zum Boden befindet, der größer ist als derjenige (H2) der Oberseite der Fahrschienen (80).

4. Anlage zum Ändern des Abstands der Räder eines Drehgestells eines Schienenfahrzeugs nach Anspruch 1, **dadurch gekennzeichnet, dass** die stromleitenden Schienen (81) von einem Schaltschrank (84) und unter der Kontrolle von Einrichtungen (87) mit Strom versorgt werden, die reagieren oder den Eingang und den Ausgang eines Schienenfahrzeugs V an der Stelle F zur Änderung des Abstands der Räder erfassen.

5. Anlage zum Ändern des Abstands der Räder eines Drehgestells eines Schienenfahrzeugs nach Anspruch 1, **dadurch gekennzeichnet, dass** in jeder der Zonen Z1 und Z3, die einen konstanten Gleisabstand haben, jede der Fahrschienen (80) Querverformungen nach innen und nach außen aufweist, was jeder Schiene (80) ein sinusförmiges Profil verleiht, das nach dem Entriegeln der Wellen (10) die Radspurkränze (9a) quer verschieben kann, um diese Wellen von ihren Lagern (11) zu lösen.

6. Anlage zum Ändern des Abstands der Räder eines Drehgestells eines Schienenfahrzeugs nach Anspruch 1, **dadurch gekennzeichnet, dass** sie in der Übergangszone (Z2) Einrichtungen enthält, die das Schmieren der Fahrschienen (80), der Leitschienen (88) und der Räder (9) in ihren Teilen gewährleisten, die miteinander in Kontakt kommen.

7. Anlage nach Anspruch 1, **dadurch gekennzeichnet, dass** sie Schienenfahrzeuge mit Drehgestellen enthält, und dass jedes Fahrzeug in jedem seiner Drehgestelle B1 oder B2 elektrische Kontakte aufweist, die, wenn sie die Querstellung jedes der Räder (9) seiner Radsätze und die Stellung seiner Verriegelungseinrichtungen (65-66) erfassen, elektrisch mit dem elektropneumatischen Steuergerät verbunden sind, dessen Versorgung von den Kontaktschuhen (90) gewährleistet wird.

## Claims

1. Installation for altering the separation of the wheels of a bogie of a rail vehicle in motion, the said installation comprising means F installed at a fixed station and means M borne by each of the rail vehicles, while each vehicle is equipped with wheels (9) having a separation that can be adjusted between at least two positions, each of the wheels (9) being secured to two opposite stub shafts (10) able to slide transversely in their bearings (11), each stub shaft (10) collaborating firstly with unlockable locking means (65, 66) immobilizing it in each of its transverse positions and secondly, and during the change in separation, with assistance means (67) able to impart a transverse translational movement to it, these means being controlled by a control unit that can be borne by the vehicle V, **characterized in that**:
- A) the means F installed at a fixed station F for altering the separation of the wheels (9), comprise
• a zone Z1 with running rails (80) having a broad constant separation L1,
• a zone Z3 with running rails (80) having a reduced constant separation L2,
• and a transition zone Z2 in which the separation of the running rails (80) varies symmetrically and uniformally with respect to the medial axis of the track and between the maximum value L1 of the separation of the broad zone Z1 and the value L2 of the narrow zone Z3
• and, at least over the length of the station F, two live conductor rails (81) running parallel to and between the two running rails (80);
- B) whereas the mobile means M borne by the vehicles comprise the control unit and, under each rail vehicle V, at least two electrically conductive pick-up shoes (90), spaced transversely and able to come into contact with the live rails (81), these pick-up shoes being electrically connected to the control unit and being able to be borne by the vehicle.

2. Installation for altering the separation of the wheels of a bogie of a railway vehicle according to Claim 1, **characterized in that**, at the separation-modifying station, the running rails (80) are flanked, on the inside and/or on the outside, by guard rails (88) able to come into contact with the flange (9a) of the wheels (9) or the wheel in order to guide the transverse translation thereof.

3. Installation for altering the separation of the wheels of a bogie of a railway vehicle according to Claim 1, **characterized in that** the live conductor rails (81) are borne by insulators (82) and in such a way that the upper face thereof is at a distance from the ground (H1) that is greater than that (H2) of the upper face of the running rails (80).

4. Installation for altering the separation of the wheels of a bogie of a rail vehicle according to Claim 1, **characterized in that** the live conductor rails (81) are electrically powered by a control cabinet (84) and under the control of means (87) that react to or detect a rail vehicle V entering and leaving the wheel separation modification station F.

5. Installation for altering the separation of the wheels of a bogie of a rail vehicle according to Claim 1, **characterized in that**, in each of the zones Z1 and Z3 that have a constant track separation, each of the running rails (80) has transverse deformations towards the inside and towards the outside, giving each rail (80) a sinusoidal profile capable, once the shafts (10) have been unlocked, of moving the wheel flanges (9a) transversely in order to unstick these shafts from their bearings (11).

6. Installation for altering the separation of the wheels of a bogie of a rail vehicle according to Claim 1, **characterized in that** it comprises, in the transition zone Z2, means for lubricating the running rails (80), the guard rails (88) and the wheels (9) in those of their parts that come into contact with one another.

7. Installation according to Claim 1, **characterized in that** it comprises rail vehicles with bogies and **in that** each vehicle comprises, in each of its bogies B1 or B2, electrical contacts which, detecting the transverse position of each of the wheels (9) of its wheel sets and the position of its locking means (65-66), are electrically connected to the electropneumatic control unit which is powered via the pick-up shoes (90).
